# EUROPÄISCHE PATENTSCHRIFT

(11) **EP 1 875 022 B1**
(45) Veröffentlichungstag und Bekanntmachung des Hinweises auf die Patenterteilung: **10.03.2010**
(21) Anmeldenummer: 06743299.7
(22) Anmeldetag: 13.04.2006
(51) Int. Cl.: E05C 3/24, A47L 15/42

(54) **HAUSHALTSGERÄT MIT EINER VERRIEGELUNGSVORRICHTUNG**
HOUSEHOLD APPLIANCE COMPRISING A LOCKING DEVICE
APPAREIL MENAGER COMPRENANT UN DISPOSITIF DE VERROUILLAGE

(30) Priorität: 19.04.2005 DE 102005017871
(43) Veröffentlichungstag der Anmeldung: 09.01.2008
(73) Patentinhaber: BSH Bosch und Siemens Hausgeräte GmbH, 81739 München (DE)
(72) Erfinder: HARTMANN, Michael, 89420 Höchstädt (DE); HOTZ, Dieter, 89561 Dischingen-Eglingen (DE); KÜCÜK, Cengiz, 89428 Syrgenstein (DE); SCHESSL, Bernd, 89407 Dillingen/donau (DE); SCHMID, Erich, 89567 Sontheim/Brenz (DE); STICKEL, Martin, 89537 Giengen (DE)
(86) Internationale Anmeldenummer: PCT/EP2006/061583
(87) Internationale Veröffentlichungsnummer: WO 2006/111504

(56) Entgegenhaltungen:
- EP-A- 0 728 438
- DE-A1- 2 106 272
- DE-A1- 3 119 764
- DE-U1- 20 320 530

## Beschreibung

Die Erfindung betrifft ein Haushaltsgerät, insbesondere Geschirrspülmaschine, mit einer Vorrichtung zum Verriegeln eines bewegbaren Schließelements, insbesondere einer Tür, eines Deckels, einer Klappe oder dergleichen mit einem an dem Gehäuse und/oder Rahmen und/oder Spülbehälter des Haushaltsgeräts angeordneten Schließhaken oder Schließzapfen, der mit einem Eingriffsabschnitt in dem Schließelement in Eingriff zum Verschließen eines Behandlungsraumes und außer Eingriff zum Öffnen des Behandlungsraumes bringbar ist.

Aus dem Stand der Technik ist eine Vielzahl von Vorrichtungen zur Verriegelung von Schließelementen an Gehäusen von Haushaltsgeräten bekannt.

Die Druckschrift DE 203 20 530 U1 zeigt eine Verriegelungsvorrichtung für eine Gerätetür, bei der ein Drehverschluss am Gerät in einen Eingriffsabschnitt an der Gerätetür in der Verriegelungsposition eingreift. Der Eingriffsabschnitt wird durch eine im Querschnitt rechteckförmige Aufnahme gebildet, welche entlang der gesamten Oberkante der Gerätetür verläuft.

In der Druckschrift EP 0 728 438 B1 ist eine Verriegelungsvorrichtung für eine Geschirrspülmaschine gezeigt, wobei in der Oberkante der Tür der Geschirrspülmaschine eine Aussparung vorgesehen ist, in welcher ein Steg angeordnet ist. In der Verriegelungsposition greift ein sich nach unten erstreckendes Kragenelement, welches im Gehäuse der Geschirrspülmaschine angeordnet ist, in die Aussparung ein. Das Kragenelement ist nach unten geöffnet und aus ihm ragt ein Stiftelement heraus, dessen vorderes Ende in der Verriegelungsposition auf dem Steg der Aussparung aufliegt. Beim Bewegen der Tür in die Verriegelungsposition wird ein Anheben des Stifts bewirkt, was zur Betätigung eines Mikroschalters führt.

In der Druckschrift DE 2 106 272 ist eine Verriegelungsvorrichtung für Wasch- und Schleudermaschinen gezeigt, wobei ein in dem Gehäuse der Waschmaschine vorgesehener Riegel bei geschlossener Tür der Maschine in eine entsprechende Rasterung in der Tür eingreift.

Die Druckschrift DE 31 19 764 A1 zeigt eine Geschirrspülmaschine, bei der im geschlossenen Zustand der Maschinentür ein Verriegelungsbolzen von oben in eine Öffnung auf der Stirnseite der Tür eingreift.

In der Druckschrift JP 59-148753 ist ein Haushaltsgerät mit einer schwenkbaren Tür gezeigt, wobei im geschlossenen Zustand der Tür eine am vorderen Ende eines Riegels vorgesehene Aufnahme in einen entsprechenden Vorsprung auf der Stirnseite der Tür eingreift.

Die Druckschriften US 4,776,620 und US 3,997,201 zeigen Verriegelungsvorrichtungen für Türen von Haushaltsgeräten, wobei in der Verriegelungsposition ein Schließbolzen in der Tür in eine Schließplatte am Gehäuse eingreift.

Die aus dem Stand der Technik bekannten Verriegelungsvorrichtungen weisen insbesondere den Nachteil auf, dass sie aufwändig herzustellen sind und teilweise kompliziert aufgebaut sind.

Aufgabe der Erfindung ist es deshalb, ein Haushaltsgerät mit einer Verriegelungsvorrichtung zu schaffen, welche einfacher als die aus dem Stand der Technik bekannten Haushaltsgeräte mit Verriegelungsvorrichtungen zu realisieren sind.

Diese Aufgabe wird durch Patentanspruch 1 gelöst. Weiterbildungen der Erfindung sind in den abhängigen Ansprüchen definiert.

In einem erfindungsgemäßen Haushaltsgerät, insbesondere Geschirrspülmaschine, mit einer Vorrichtung zum Verriegeln eines bewegbaren Schließelements, insbesondere einer Tür, eines Deckels, einer Klappe oder dergleichen mit einem an dem Gehäuse und/oder Rahmen und/oder Spülbehälter des Haushaltsgeräts angeordneten Schließhaken oder Schließzapfen, der mit einem Eingriffsabschnitt in dem Schließelement in Eingriff zum Verschließen eines Behandlungsraumes und außer Eingriff zum Öffnen des Behandlungsraumes bringbar ist, ist der Eingriffsabschnitt in dem Schließelement eingeprägt.

Vorzugsweise ist der Eingriffsabschnitt durch eine Mulde im Schließelement gebildet.

In einer bevorzugten Ausführungsform ist der Eingriffsabschnitt an einer Flanke des Schließelements, insbesondere einer Tür, angeordnet. Die Flanken sind vorzugsweise die Seitenwangen der Tür des Haushaltsgerätes, insbesondere der Innentür der Geschirrspülmaschine. Bei Geschirrspülmaschinen ist die Tür vorzugsweise aus einer Innentür und einer Außentür aufgebaut.

Vorzugsweise ist der Eingriffsabschnitt an einer oberen Flanke des Schließelements angeordnet.

Vorzugsweise ist der Eingriffsabschnitt an einer der Drehachse des Schließelements gegenüberliegenden Flanke angeordnet.

Insbesondere ist der Eingriffsabschnitt mittig in Längsausdehnung der Flanke in der Flanke angeordnet.

Vorzugsweise ist der Eingriffsabschnitt durch eine Mulde im Schließelement gebildet.

Mulden stellen einfach zu fertigende Ausgestaltungen von Ausnehmungen dar und ermöglichen somit eine einfache Herstellung des Eingriffsabschnitts des Verriegelungselements. Unter Mulde ist insbesondere eine Vertiefung mit einer in Draufsicht auf die Mulde geschlossener Umrandung zu verstehen. Ferner weist die Mulde keine Öffnung oder Loch hin zum Inneren des Schließelements auf.

Vorzugsweise wird die Mulde hierbei integral mit dem Schließelement ausgebildet, insbesondere in dem Schließelement eingeprägt. Hierdurch wird durch einen einfachen Verfahrensschritt, bei dem ein entsprechendes Prägewerkzeug in das Schließelement verfährt, die Mulde in dem Schließelement ausgebildet.

In einer besonders bevorzugten Ausführungsform wird das Schließelement durch eine schwenkbare und/oder verschiebbare Tür, insbesondere durch eine Innentür, gebildet, wobei die Tür zum Verschließen des über eine Öffnung zugänglichen Innenraums des Gehäuses des Haushaltsgeräts vorgesehen ist. Unter Innentür ist hierbei ein auf der Innenseite der Tür vorgesehenes Bauteil zu verstehen, welches bei verschlossener Tür auf den Innenraum des Haushaltsgeräts zuweist. Die Innentür ist insbesondere ein Blechteil, wobei beispielsweise in die Stirnseite des Blechteils die Mulde ausgebildet, insbesondere eingeprägt ist. Wenn die Mulde auf der Oberkante der Tür vorgesehen ist, ist der Schließhaken oder Schließzapfen vorzugsweise im Gehäusedach des Haushaltsgeräts integriert, um hierdurch ein einfaches Zusammenwirken zwischen Schließhaken und Mulde zu gewährleisten.

Die Interaktion des Schließhakens bzw. Schließzapfens mit der Mulde ist vorzugsweise derart, dass beim Verriegeln der Schließhaken oder Schließzapfen im Wesentlichen senkrecht in die Mulde hineinbewegt wird. Auf diese Weise wird ein schnelles und sicheres Eingreifen des Hakens in die Mulde beim Verschließen gewährleistet.

In einer weiteren Ausgestaltung der erfindungsgemäßen Verriegelungsvorrichtung weist die Mulde in Draufsicht einen im Wesentlichen rechtecksförmigen Rand auf, wobei der Rand vorzugsweise abgerundete Ecken und/oder Kanten umfasst. Hierdurch wird die Verletzungsgefahr für einen Bediener des Haushaltsgeräts minimiert, da an der Mulde keine scharfen Kanten auftreten.

In einer weiteren Ausgestaltung weist die Mulde eine Form derart auf, dass sie sich hin zu ihrer tiefsten Stelle verjüngt. Hierbei weist die Mulde insbesondere einen ersten, steil zu ihrer tiefsten Stelle verlaufenden Abschnitt und einen zweiten, dem ersten Abschnitt gegenüberliegenden und flach zu ihrer tiefsten Stelle verlaufenden Abschnitt auf. Durch eine derartige Formgebung kann eine einfache und schnelle Fertigung der Mulde erreicht werden, insbesondere wird sichergestellt, dass ein Einprägen der Mulde in dem Schließelement möglich ist. Vorzugsweise bildet der erste, steil verlaufende Abschnitt im verriegelten Zustand des Schließelements einen Anschlag für den Schließhaken oder Schließzapfen, um das Öffnen des Schließelements zu verhindern. Aufgrund seiner Steilheit wird effektiv ein Herausbewegen des Schließhakens aus der Mulde verhindert.

Der erste Abschnitt verläuft in einer bevorzugten Ausgestaltung der Erfindung in einem Winkel zwischen 80 und 90 Grad, insbesondere in einem Winkel von im Wesentlichen 85 Grad, zur Öffnungsebene der Mulde. Demgegenüber verläuft in einer bevorzugten Ausführungsform der zweite, flache Abschnitt in einem Winkel von 45 Grad oder weniger, vorzugsweise in einem Winkel zwischen 10 und 30 Grad und besonders bevorzugt in einem Winkel von im Wesentlichen 20 Grad zur Öffnungsebene der Mulde.

In einer weiteren bevorzugten Ausgestaltung sind der erste und/oder zweite Abschnitt im Wesentlichen trapezförmig ausgestaltet. Vorzugsweise schließen sich ferner der erste und/oder der zweite Abschnitt in Umfangsrichtung innerhalb der Mulde an abgerundete Abschnitte an. Diese Formgebungen eignen sich besonders gut, um die Mulde mittels Prägung herzustellen.

Vorzugsweise ist der Eingriffsabschnitt, insbesondere die Mulde, einstückig mit der Tür, insbesondere der Innen- oder Außtentür, ausgebildet.

Ausführungsbeispiele der Erfindung werden nachfolgend anhand der beigefügten Figuren detailliert beschrieben.

Es zeigen:
- Fig. 1: eine schematische Schnittansicht einer Ausführungsform der Verriegelungsvorrichtung;
- Fig. 2: eine Draufsicht auf einen Ausschnitt der Stirnseite bzw. Flanke der Innentür einer erfindungsgemäßen Geschirrspülmaschine mit Mulde,
- Fig. 3: eine Schnittansicht entlang der Linie A-A der Fig. 2; und
- Fig. 4: eine perspektivische Ansicht der in Fig. 2 dargestellten Mulde.

Fig. 1 zeigt schematisiert in Schnittansicht eine Ausführungsform der Verriegelungsvorrichtung in einem erfindungsgemäßen Haushaltsgerät (nicht dargestellt), die zur Verriegelung der Gehäusetür einer erfindungsgemäßen Geschirrspülmaschine (nicht dargestellt) an ihrem Gehäuse verwendet wird. In Fig. 1 ist mit Bezugszeichen 1 das Dach des Behälters einer Geschirrspülmaschine angedeutet, wobei in dem Innenraum 2 der Geschirrspülmaschine zu reinigendes Geschirr positioniert wird. Die Zugangsöffnung zum Innenraum 2 wird über eine schwenkbare Tür 3 abgeschlossen, welche eine Innentür 3a aufweist, die durch ein geprägtes Metallblech auf der Innenseite der Tür 3 gebildet ist. An der Unterseite des Behälterdachs ist schematisiert eine Dichtung 4 angedeutet, welche umlaufend am Rand der Zugangsöffnung zum Innenraum ausgebildet ist und zur Abdichtung zwischen der Innentür 3a und dem Gehäuse 1 dient.

Um ein unbeabsichtigtes Öffnen der Tür im Betrieb der Geschirrspülmaschine zu vermeiden, umfasst die Geschirrspülmaschine eine Verriegelungsvorrichtung, welche durch einen Schließzapfen bzw. Schließhaken 5 und eine entsprechende Mulde 6 auf der Stirnseite bzw. Oberkante 3b der Tür gebildet ist. Der Schließhaken 5 ist in einem Schlossgehäuse innerhalb des Behälterdachs integriert und greift im verriegelten Zustand in die Mulde 6 in der Innentür 3a ein. Der Schließhaken 5 ist lediglich schematisiert angedeutet und es ist jede beliebige Formgestaltung des Hakens möglich. Der Haken ist vorzugsweise federbelastet, wobei die Federkraft den Haken nach unten drückt.

Bei den üblicherweise in Geschirrspülern verwendeten Verriegelungsvorrichtungen befindet sich der Schließhaken in der Innentür hinter einer Öffnung. In diese Öffnung greift beim Verschließen der Tür eine entsprechende Schließplatte am Gehäuse ein, woraufhin der Schließhaken in ein Loch in der Schließplatte fällt und die Verriegelung bewirkt. Hierzu wird zum einen Platz für den Mechanismus des Schließhakens hinter der Blende der Tür benötigt und zum anderen muss eine Öffnung in der Innentür vorgesehen sein, was zum Eindringen von Wasser in den Innenraum der Tür beim Betrieb des erfindungsgemäßen Geschirrspülers führen kann. Im Gegensatz dazu wird gemäß der Verriegelungsvorrichtung der Schließhaken im Gehäuse und/oder Rahmen und/der Spülbehälter angeordnet und er wirkt mit einer Mulde zur Aufnahme des Hakens zusammen, so dass zum einen auf eine Öffnung in der Innentür verzichtet werden kann und zum anderen in der Innentür kein Platz für den Schließhaken vorgesehen sein muss. Es wird somit das Eindringen von Wasser in den Innenraum der Tür verhindert und ferner Bauraum in der Innentür geschaffen, da das Schloss mit Schließhaken nunmehr in vorhandenem Bauraum im Gehäuse integriert ist. Der freiwerdende Bauraum in der Innentür kann nunmehr effektiv für andere Bauteile, beispielsweise für ein Schalt- und Steuersystem des Geschirrspülers genutzt werden.

Fig. 2 zeigt eine Draufsicht auf die Stirnseite 3b der in Fig. 1 gezeigten Innentür 3a. Aus Fig. 2 wird insbesondere die genaue Formgebung der Mulde 6 ersichtlich. Die Mulde ist in Längsrichtung der Stirnseite mittig zwischen dem linken und rechten Ende (nicht gezeigt) der Stirnseite angeordnet. Man erkennt in Fig. 2 insbesondere, dass die Mulde in ihrer Öffnungsebene im Wesentlichen rechtecksförmig ausgestaltet ist, wobei die Ecken und Kanten in der Öffnungsebene entsprechend abgerundet sind. Ein wesentlicher Aspekt der in Fig. 2 dargestellten Mulde besteht darin, dass die Mulde integraler Bestandteil der Innentür ist, das heißt die Mulde wird in die Innentür mit einem entsprechenden Werkzeug eingeprägt.

Die Mulde 6 umfasst einen trapezförmigen, relativ flach in Bezug auf die Öffnungsebene verlaufenden Abschnitt 6a, an dem sich rechts und links in Umfangsrichtung der Mulde jeweils ein abgerundeter Abschnitt 6b anschließt. Der trapezförmige Abschnitt 6a verjüngt sich hin zum tiefsten Punkt 6c der Mulde, und die abgerundeten Abschnitte 6b erstrecken sich jeweils von einer Ecke des rechtecksförmigen Randes der Mulde schräg nach unten ebenfalls zum tiefsten Punkt 6c der Mulde. Links und rechts von den abgerundeten Abschnitten 6b folgen dann zwei im Wesentlichen dreiecksförmige Abschnitte 6d, welche wiederum in entsprechende abgerundete Abschnitte 6e münden. An diese Abschnitte 6e schließt sich schließlich ein relativ steil abfallender Abschnitt 6f an, der dem flachen Abschnitt 6a gegenüber liegt. Dieser steil abfallende Abschnitt 6f dient als Anschlag für den Schließhaken in der Verriegelungsposition der Tür, das heißt der Schließhaken drückt gegen diesen Anschlag, wenn bei verriegelter Tür versucht wird, die Tür zu öffnen.

Fig. 3 zeigt eine Schnittansicht entlang der Linie A-A der Fig. 2. Man erkennt hierbei insbesondere deutlich die Ausrichtung des flachen Abschnitts 6a sowie des steilen Abschnitts 6f. Insbesondere wird ersichtlich, dass sich der flache Abschnitt in einem Winkel β nach unten aus der Öffnungsebene erstreckt. Der Winkel β beträgt in der Ausführungsform der Fig. 3 im Wesentlichen 20 Grad. Es sind jedoch auch beliebige andere Winkelgrößen möglich. Der Winkel β sollte jedoch kleiner als 45 Grad sein und bevorzugt zwischen 10 und 30 Grad liegen. Ebenso ist in Fig. 3 ersichtlich, dass sich der zweite Abschnitt 6f relativ steil, und zwar fast senkrecht zur Öffnungsebene, mit einem Winkel α zur Öffnungsebene erstreckt. Der Winkel α ist in der Ausführungsform der Fig. 3 85 Grad. Es sind jedoch auch andere Winkel denkbar. Insbesondere sollte der Winkel α zwischen 80 Grad und 90 Grad liegen.

In der in Fig. 3 gezeigten Ausführungsform ist auf der Stirnseite 3b der Innentür 3a ferner eine Abkantung 3c ausgebildet, welche benachbart zum Rand der Mulde 6 im Bereich des flachen Abschnitts 6a liegt. Darüber hinaus wird durch Fig. 3 deutlich erkennbar, dass die Mulde 6 ein integraler Bestandteil des Blechs der Innentür ist, wobei die Mulde durch ein entsprechendes Prägewerkzeug erzeugt wird. Hierdurch wird die Fertigung der Mulde stark vereinfacht, da kein separates Bauteil für die Mulde vorgesehen werden muss, welches in einem zusätzlichen Fertigungsschritt eingebaut werden muss. Darüber hinaus besteht nicht das Problem, dass die Mulde gegenüber der Innentür durch entsprechende Dichtungen abgedichtet werden muss.

Fig. 4 zeigt nochmals eine perspektivische Ansicht der in Fig. 2 dargestellten Mulde. Man erkennt in dieser Ansicht nochmals sehr gut die trapezförmige Form des flachen Abschnitts 6a. Darüber hinaus wird deutlich, dass der Rand der Mulde abgerundet ist und auch in der Mulde die einzelnen Abschnitte über abgerundete Abschnitte ineinander münden. Die Mulde weist somit keine Kanten auf, wodurch die Verletzungsgefahr beim Bedienen der Verriegelungsvorrichtung minimiert wird.

### Bezugszeichenliste:

- 1: Gehäusedach
- 2: Innenraum
- 3: Tür
- 3a: Innentür
- 3b: Oberseite
- 3c: Abkantung
- 4: Dichtung
- 5: Schließhaken
- 6: Mulde
- 6a: flacher Abschnitt
- 6b: abgerundete Abschnitte
- 6c: tiefste Stelle der Mulde
- 6d: dreiecksförmige Abschnitte
- 6e: abgerundete Abschnitte
- 6f: steiler Abschnitt
- α, β: Winkel

## Patentansprüche

1. Haushaltsgerät, insbesondere Geschirrspülmaschine, mit einer Vorrichtung zum Verriegeln eines bewegbaren Schließelements (3), insbesondere einer Tür, eines Deckels, einer Klappe oder dergleichen mit einem an dem Gehäuse (1) und/oder Rahmen und/oder Spülbehälter des Haushaltsgeräts angeordneten Schließhaken (5) oder Schließzapfen, der mit einem Eingriffsabschnitt in dem Schließelement (3) in Eingriff zum Verschließen eines Behandlungsraumes und außer Eingriff zum Öffnen des Behandlungsraumes bringbar ist,
**dadurch gekennzeichnet, dass** der Eingriffsabschnitt in dem Schließelement (3) eingeprägt ist.

2. Haushaltsgerät nach Anspruch 1, **dadurch gekennzeichnet, dass** der Eingriffsabschnitt durch eine Mulde (6) im Schließelement (3) gebildet ist.

3. Haushaltsgerät nach Anspruch 1 oder 2, **dadurch gekennzeichnet, dass** der Eingriffsabschnitt an einer Flanke des Schließelements (3), insbesondere einer Tür, angeordnet ist.

4. Haushaltsgerät nach Anspruch 3, **dadurch gekennzeichnet, dass** der Eingriffsabschnitt an einer oberen Flanke des Schließelements (3) angeordnet ist.

5. Haushaltsgerät nach Anspruch 3 oder 4, **dadurch gekennzeichnet, dass** der Eingriffsabschnitt an einer der Drehachse des Schließelements (3) gegenüberliegenden Flanke angeordnet ist.

6. Haushaltsgerät nach einem der Ansprüche 3 bis 5, **dadurch gekennzeichnet, dass** der Eingriffsabschnitt mittig in Längsausdehnung der Flanke in der Flanke angeordnet ist.

7. Haushaltsgerät nach einem der vorhergehenden Ansprüche, **dadurch gekennzeichnet, dass** das Schließelement (3) eine schwenkbare und/oder verschiebbare Tür, insbesondere eine Innentür, zum Verschließen des über die Öffnung im Gehäuse (1) zugänglichen Innenraums (2) des Gehäuses (1) des Haushaltsgeräts ist.

8. Haushaltsgerät nach einem der vorhergehenden Ansprüche, **dadurch gekennzeichnet, dass** der Schließhaken (5) oder Schließzapfen im Gehäusedach des Haushaltsgeräts integriert ist.

9. Haushaltsgerät nach einem der vorhergehenden Ansprüche, **dadurch gekennzeichnet, dass** der Schließhaken (5) oder Schließzapfen mit der Mulde (6) derart zusammenwirkt, dass sich beim Verriegeln der Schließhaken (5) oder Schließzapfen im Wesentlichen senkrecht in die Mulde (6) hineinbewegt.

10. Haushaltsgerät nach einem der vorhergehenden Ansprüche, **dadurch gekennzeichnet, dass** die Mulde (6) in Draufsicht einen im Wesentlichen rechtecksförmigen Rand aufweist.

11. Haushaltsgerät nach Anspruch 10, **dadurch gekennzeichnet, dass** der Rand abgerundete Ecken und/oder Kanten aufweist.

12. Haushaltsgerät nach einem der vorhergehenden Ansprüche, **dadurch gekennzeichnet, dass** die Mulde (6) sich hin zu ihrer tiefsten Stelle (6c) verjüngt.

13. Haushaltsgerät nach einem der vorhergehenden Ansprüche, **dadurch gekennzeichnet, dass** die Mulde (6) einen ersten, steil zu ihrer tiefsten Stelle verlaufenden Abschnitt (6f) und einen zweiten, dem ersten Abschnitt (6f) gegenüberliegenden und flach zu ihrer tiefsten Stelle (6c) verlaufenden Abschnitt (6a) umfasst.

14. Haushaltsgerät nach Anspruch 13, **dadurch gekennzeichnet, dass** der erste Abschnitt (6f) im verriegelten Zustand des Schließelements (3) einen Anschlag für den Schließhaken (5) oder Schließzapfen bildet, um das Öffnen des Schließelements (3) zu verhindern.

15. Haushaltsgerät nach Anspruch 13 oder 14, **dadurch gekennzeichnet, dass** der erste Abschnitt (6f) in einem Winkel zwischen 80 und 90 Grad, insbesondere in einem Winkel von im Wesentlichen 85 Grad, zur Öffnungsebene der Mulde (6) verläuft.

16. Haushaltsgerät nach einem der Ansprüche 13 bis 15, **dadurch gekennzeichnet, dass** der zweite Abschnitt (3a) in einem Winkel von 45 Grad oder weniger, vorzugsweise in einem Winkel zwischen 10 und 30 Grad und besonders bevorzugt in einem Winkel von im Wesentlichen 20 Grad zur Öffnungsebene der Mulde (6) verläuft.

17. Haushaltsgerät nach einem der Ansprüche 13 bis 16, **dadurch gekennzeichnet, dass** der erste und/oder zweite Abschnitt (6f, 6a) im Wesentlichen trapezförmig ausgestaltet sind.

18. Haushaltsgerät nach einem der Ansprüche 13 bis 17, **dadurch gekennzeichnet, dass** der erste und/oder der zweite Abschnitt (6f, 6a) sich in Umfangsrichtung innerhalb der Mulde (6) an abgerundete Abschnitte (6b, 6e) anschließen.

19. Haushaltsgerät nach einem der vorhergehenden Ansprüche, **dadurch gekennzeichnet, dass** der Eingriffsabschnitt, insbesondere die Mulde (6), einstückig mit der Tür, insbesondere Innen- oder Außtentür, ausgebildet ist.

## Claims

1. Domestic appliance, particularly dishwashing machine, with a device for locking a movable closure element (3), particularly a door, a cover, a flap or the like, by a closing hook (5) or closing pin, which is arranged at the housing (1) and/or frame and/or rinsing container of the domestic appliance and which can be brought by an engagement section in the closing element (3) into engagement for closing a treatment chamber and out of engagement for opening a treatment chamber, **characterised in that** the engagement section is stamped into the closure element (3).

2. Domestic appliance according to claim 1, **characterised in that** the engagement section is formed by a trough (6) in the closure element (3).

3. Domestic appliance according to claim 1 or 2, **characterised in that** the engagement section is arranged at a flank of the closure element (3), particularly a door.

4. Domestic appliance according to claim 3, **characterised in that** the engagement section is arranged at an upper flank of the closure element (3).

5. Domestic appliance according to claim 3 or 4, **characterised in that** the engagement section is arranged at a flank opposite the axis of rotation of the closure element (3).

6. Domestic appliance according to any one of claims 3 to 5, **characterised in that** the engagement section is arranged in the flank centrally in the length extent of the flank.

7. Domestic appliance according to any one of the preceding claims, **characterised in that** the closure element (3) is a pivotable and/or slidable door, particularly an inner door, for closing the interior space (2), which is accessible by way of the opening in the housing (1), of the housing (1) of the domestic appliance.

8. Domestic appliance according to any one of the preceding claims, **characterised in that** the closing hook (5) or closing pin is integrated in the housing roof of the domestic appliance.

9. Domestic appliance according to any one of the preceding claims, **characterised in that** the closing hook (5) or closing pin co-operates with the trough (6) in such a manner that, during locking, the closing hook (5) or closing pin moves substantially perpendicularly into the trough (6).

10. Domestic appliance according to any one of the preceding claims, **characterised in that** the trough (6) in plan view has a substantially rectangular edge.

11. Domestic appliance according to claim 10, **characterised in that** the edge has rounded corners and/or edges.

12. Domestic appliance according to any one of the preceding claims, **characterised in that** the trough (6) tapers towards its deepest point (6c).

13. Domestic appliance according to any one of the preceding claims, **characterised in that** the trough (6) comprises a first section (6f) running steeply towards its steepest point and a second section (6a) opposite the first section (6f) and running flatly towards its steepest point (6c).

14. Domestic appliance according to claim 13, **characterised in that** the first section (6f) in the locked state of the closure element (3) forms an abutment for the closing hook (5) or closing pin so as to prevent opening of the closure element (3).

15. Domestic appliance according to claim 13 or 14, **characterised in that** the first section (6f) runs at an angle between 80 and 90 degrees, particularly at an angle of substantially 85 degrees, relative to the opening plane of the trough (6).

16. Domestic appliance according to any one of claims 13 to 15, **characterised in that** the second section (3a) runs at an angle of 45 degrees or less, preferably at an angle between 10 and 30 degrees and preferably particularly at an angle of substantially 20 degrees, relative to the opening plane of the trough (6).

17. Domestic appliance according to any one of claims 13 to 16, **characterised in that** the first and/or second section (6f, 6a) is or are formed to be substantially trapezium-shaped.

18. Domestic appliance according to any one of claims 13 to 17, **characterised in that** the first and/or second section (6f, 6a) in circumferential direction adjoins or adjoin rounded sections (6b, 6e) within the trough (6).

19. Domestic appliance according to any one of the preceding claims, **characterised in that** the engagement section, particularly the trough (6), is formed integrally with the door, particularly inner door or outer door.

## Revendications

1. Appareil ménager, notamment lave-vaisselle, pourvu d'un dispositif de verrouillage d'un élément de fermeture mobile (3), notamment d'une porte, d'un capot, d'un couvercle ou similaire, comprenant un crochet de fermeture (5) ou tourillon de fermeture situé sur le boîtier (1) et/ou châssis et/ou récipient de lavage de l'appareil ménager, qui peut être porté en prise avec une portion de prise dans l'élément de fermeture (3) pour fermer un espace de traitement et hors prise pour ouvrir l'espace de traitement,
**caractérisé en ce que** la portion de prise est emboutie dans l'élément de fermeture (3).

2. Appareil ménager selon la revendication 1, **caractérisé en ce que** la portion de prise est formée par une cavité (6) dans l'élément de fermeture (3).

3. Appareil ménager selon la revendication 1 ou 2, **caractérisé en ce que** la portion de prise est située sur un flanc de l'élément de fermeture (3), notamment d'une porte.

4. Appareil ménager selon la revendication 3, **caractérisé en ce que** la portion de prise est située sur un flanc supérieur de l'élément de fermeture (3).

5. Appareil ménager selon la revendication 3 ou 4, **caractérisé en ce que** la portion de prise est située sur un flanc opposé à l'axe de rotation de l'élément de fermeture (3).

6. Appareil ménager selon l'une des revendications 3 à 5, **caractérisé en ce que** la portion de prise est située dans le flanc, de manière centrale dans le sens de l'extension longitudinale du flanc.

7. Appareil ménager selon l'une des revendications précédentes, **caractérisé en ce que** l'élément de fermeture (3) est une porte pivotante et/ou coulissante, notamment une porte intérieure, pour fermer l'espace intérieur (2) du boîtier (1) de l'appareil ménager accessible par l'ouverture dans le boîtier (1).

8. Appareil ménager selon l'une des revendications précédentes, **caractérisé en ce que** le crochet de fermeture (5) ou tourillon de fermeture est intégré dans le plafond du boîtier de l'appareil ménager.

9. Appareil ménager selon l'une des revendications précédentes, **caractérisé en ce que** le crochet de fermeture (5) ou tourillon de fermeture coopère avec la cavité (6) de manière à ce que, lors du verrouillage, le crochet de fermeture (5) ou tourillon de fermeture entre de manière essentiellement verticale dans la cavité (6).

10. Appareil ménager selon l'une des revendications précédentes, **caractérisé en ce que** la cavité (6), vue de dessus, possède un bord essentiellement rectangulaire.

11. Appareil ménager selon la revendication 10, **caractérisé en ce que** le bord a des angles et/ou arêtes arrondi(e)s.

12. Appareil ménager selon l'une des revendications précédentes, **caractérisé en ce que** la cavité (6) se rétrécit à mesure que l'on avance vers son point le plus profond (6c).

13. Appareil ménager selon l'une des revendications précédentes, **caractérisé en ce que** la cavité (6) comprend une première portion (6f) s'étendant avec une forte pente jusqu'à son point le plus profond et une seconde portion (6a) opposée à la première portion (6f) et s'étendant avec une faible pente jusqu'à son point le plus profond (6c).

14. Appareil ménager selon la revendication 13, **caractérisé en ce que** la première portion (6f) forme, lorsque l'élément de fermeture (3) est dans l'état verrouillé, une butée pour le crochet de fermeture (5) ou tourillon de fermeture pour empêcher l'ouverture de l'élément de fermeture (3).

15. Appareil ménager selon la revendication 13 ou 14, **caractérisé en ce que** la première portion (6f) s'étend suivant un angle compris entre 80 et 90 degrés, notamment suivant un angle sensiblement égal à 85 degrés, par rapport au plan d'ouverture de la cavité (6).

16. Appareil ménager selon l'une des revendications 13 à 15, **caractérisé en ce que** la seconde portion (6a) s'étend suivant un angle inférieur ou égal à 45 degrés, de préférence suivant un angle compris entre 10 et 30 degrés et, de manière particulièrement préférée, suivant un angle sensiblement égal à 20 degrés, par rapport au plan d'ouverture de la cavité (6).

17. Appareil ménager selon l'une des revendications 13 à 16, **caractérisé en ce que** la première et/ou la seconde portion/s (6f, 6a) a/ont une forme essentiellement trapézoïdale.

18. Appareil ménager selon l'une des revendications 13 à 17, **caractérisé en ce que** la première et/ou la seconde portion/s (6f, 6a) est/sont contiguë/s dans la direction circonférentielle à l'intérieur de la cavité (6) à des portions arrondies (6b, 6e).

19. Appareil ménager selon l'une des revendications précédentes, **caractérisé en ce que** la portion de prise, notamment la cavité (6), est formée en une pièce de la porte, notamment la porte intérieure ou extérieure.
